# EUROPÄISCHE PATENTANMELDUNG

(11) **EP 4 786 345 A1**
(43) Veröffentlichungstag der Anmeldung: **05.08.2026**
(21) Anmeldenummer: 26154409.2
(22) Anmeldetag: 27.01.2026
(51) Int. Cl.: B65B 1/28, B65B 57/00, B65B 69/00, B65B 57/18, B65B 67/12

(54) **VORRICHTUNG ZUR ÜBERWACHUNG**

(30) Priorität: 27.01.2025 DE 102025102872; 28.01.2025 DE 102025103078; 29.01.2025 DE 102025103305; 30.01.2025 DE 102025103518; 04.07.2025 DE 102025126241
(71) Anmelder: Hecht Technologie GmbH, 85276 Pfaffenhofen (DE)
(72) Erfinder: HAUßMANN, Matthias, 85276 Pfaffenhofen/Ilm (DE); BEHRINGER, Markus, 85276 Pfaffenhofen/Ilm (DE)
(74) Vertreter: Kilian Kilian & Partner mbB

(57) **Zusammenfassung**

Die Erfindung betrifft eine Vorrichtung zur Überwachung eines Vorgangs, in dem ein pulver-/granulatförmiges Produkt zwischen einem Behälter und einer Einrichtung überführt wird, wobei die Vorrichtung aufweist:
eine Sensoranordnung, die bestimmungsgemäß in Bezug auf die Einrichtung installiert wird, wobei die Sensoreinrichtung eingerichtet ist, Partikel, insbesondere Staubpartikel, zu detektieren und auf Basis eines entsprechenden Detektionsergebnisses zu ermitteln, ob das pulver-/granulatförmige Produkt bei der Überführung in eine Umgebung der Einrichtung ausgetreten ist.

## Beschreibung

Die Erfindung betrifft eine Vorrichtung zur Überwachung eines Vorgangs, in dem ein pulver-/granulatförmiges Produkt zwischen einem Behälter und einer Einrichtung überführt wird.

Abfüll- oder Entleerungsvorrichtungen zur Handhabung von BigBags oder Fässern sind allgemein bekannt. Solche Vorrichtungen finden bei Schüttgutanwendungen, beispielsweise in der Pharmazie, in solchen Situationen Einsatz, in denen ein pulver-/granulatförmiges Produkt zur Auslieferung oder Weiterverarbeitung in einen Behälter abgefüllt oder aus einem solchen in eine nachgelagerte Einrichtung entleert wird.

Häufig weisen die genannten Abfüll- oder Entleerungsvorrichtungen Anschlussvorrichtungen auf, mittels derer eine Schlauchfolie, die sich zwischen dem Behälter und der Anschlussvorrichtung erstreckt, für die Überführung festgeklemmt wird. Die Schlauchfolie schließt durch das Festklemmen einen an der Anschlussvorrichtung befindlichen Linerrest ein, wobei der Linerrest anschließend ausgeschleust wird. Die Schlauchfolie ist beispielsweise ein integrierter Liner eines BigBags oder der Ein-/Auslauf eines Sackes, insbesondere eines Innensackes eines Fasses.

Die festgeklemmte Schlauchfolie wird nach Überführen des pulver-/granulatförmigen Produktes bevorzugt zweifach abgebunden und zwischen den entstandenen Verschlussstellen durchtrennt und bildet damit den erwähnten Linerrest, der bei erneutem Anschließen einer nächsten Schlauchfolie eingeschlossen wird.

Der gesamte Vorgang erfolgt damit kontaminationsfrei.

Kritische Situationen sind in dem Vorgang das Festklemmen und das Durchtrennen der Schlauchfolie. Durch manuelle Fehler oder zu große Wartungsintervalle können Undichtigkeiten entstehen oder unerkannt bleiben und zu einem ungewollten Austritt des pulver-/granulatförmigen Produkts führen.

Hinzukommt, dass die genannten Anschlussvorrichtungen einen bestimmten Sicherheitsstandard erfüllen sollen bzw. müssen. Beispielsweise sind Anschlussvorrichtungen bekannt, die OEB4 bis OEB6 entsprechen. OEB4 bedeutet, dass ein Bediener/Anwender der Anschlussvorrichtung über einen definierten Zeitraum mit einer Konzentrationsbelastung von max. 1 bis 10 Mikrogramm/m³ des pulver-/granulatförmigen Produktes belastet wird. OEB6 entspricht kleiner 100 Nanogramm/m³.

Um zu eruieren, welchem Sicherheitsstandard die Anschlussvorrichtungen entsprechen, müssen Tests gemacht werden. Um festzustellen ob die Anschlussvorrichtungen den anfänglich ermittelten Sicherheitsstandard nach einer gewissen Betriebszeit noch erfüllen, müssen die Test wiederholt werden. Die genannten Tests, wie beispielsweise SMEPAC-Tests, sind aufwendig und teuer.

Vor diesem Hintergrund ist es Aufgabe der Erfindung, eine Vorrichtung zu schaffen, die eine sichere und langfristige Überführung von pulver-/granulatförmigen Produkten ermöglicht. Zumindest ist es Aufgabe der Erfindung, eine Alternative zum Stand der Technik zu schaffen.

Diese Aufgabe(n) löst eine Vorrichtung nach Anspruch 1. Bevorzugte Ausführungsformen sind Gegenstand der abhängigen Ansprüche.

*Die erfindungsgemäße Vorrichtung dient und ist eingerichtet zur Überwachung eines Vorgangs, in dem ein pulver-*/*granulatförmiges Produkt zwischen einem Behälter und einer Einrichtung überführt wird.*

*Die Vorrichtung weist erfindungsgemäß auf:*
*eine Sensoranordnung, die bestimmungsgemäß in Bezug auf die Einrichtung installiert wird, wobei die Sensoreinrichtung eingerichtet ist, Partikel, insbesondere Staubpartikel, zu detektieren und auf Basis eines entsprechenden Detektionsergebnisses zu ermitteln, ob das pulver-*/*granulatförmige Produkt bei der Überführung in eine Umgebung der Einrichtung ausgetreten ist.*

Die Sensoranordnung ist bevorzugt aus mindestens einer im Weiteren noch erläuterten Sensoreinheit und einer Steuerung, die beispielsweise eine speicherprogrammierbare Schaltung (SPS) sein kann, aufgebaut. Die mindestens eine Sensoreinheit ist eingerichtet, die Partikel in der Umgebung der Einrichtung, in der sich der Bediener/Anwender bewegt, zu detektieren. Bevorzugt kann die Sensoranordnung mehrere solcher Sensoreinheiten aufweisen. Insbesondere ist/sind die Sensoreinheit(en) optische Partikelzähler, die Partikel mit Partikeldurchmessern in einem Bereich von kleiner/gleich 50 Micrometern erfassen und zählen können.

Besonders bevorzugt ist/sind die Sensoreinheit(en) eingerichtet, Partikel mit Durchmessern von kleiner/gleich 10 Micrometern zu erfassen und zu zählen. Partikel in dieser Größenordnung sind dahingehend kritisch, dass sie potenziell eingeatmet und tiefe Bereiche der Lunge eines Bedieners erreichen können. Hinzukommt, dass Partikel von kleiner/gleich 10 Micrometern schweben und damit länger eine Gefahr darstellen, eingeatmet zu werden. Erst ab einer Größe von größer 10 Micrometern, kann man davon ausgehen, dass die Partikel ausschließlich fallen.

Bevorzugt können einige der Sensoreinheiten unterschiedliche Orientierungen aufweisen. Diejenigen der Sensoreinheiten, die größere Partikel detektieren sollen, bspw. zwischen 10 Micrometer und 50 Micrometer, sind senkrecht orientiert, sodass die entsprechenden Einlässe in vertikale Fallrichtung weisen. Andere der Sensoreinheiten sind hingegen horizontal orientiert, derart, dass entsprechende Einlässe senkrecht zur vertikalen Fallrichtung verlaufen, wobei diese weiteren Sensoreinheiten Partikel mit kleineren Durchmessern, bspw. von kleiner 10 Micrometer detektieren.

Das durch die Sensoreinheit(en) erhaltene Detektionsergebnis kann bevorzugt dahingehend aussehen, ob oder wie viele Partikel mit einem bestimmten Durchmesser pro sensorspezifischer Einheitszeit detektiert werden.

Alternativ kann das Detektionsergebnis ein Detektionsprofil, beispielsweise ein Histogramm, sein, das aufgeschlüsselt nach Partikelgrößen angibt, wie viele Partikel mit jeweiliger Partikelgröße in der sensorspezifischen Einheitszeit detektiert wurden. Die sensorspezifische Einheitszeit ist beispielsweise 30 Sekunden oder 1, 2, 3 Minuten, sodass die jeweilige Sensoreinheit die Messung/Detektion und Zählung für diese Einheitszeit durchführt und als Detektionsergebnis ausgibt.

Nach Ablauf eines im Folgenden genannten Intervalls bzw. Messintervalls erfolgt eine neue Messung/Detektion über die Einheitszeit. Die sensorspezifische Einheitszeit ist bevorzugt variabel einstellbar.

Beispielsweise detektiert die Sensoreinheit(en) die Partikel mit Durchmessern von kleiner/gleich 10 Micrometern aufgelöst in 0,5 Micrometerabständen (siehe Figur 4A).

Die Sensoranordnung ist bevorzugt eingerichtet, die Ermittlung, ob das pulver-/granulatförmige Produkt ausgetreten ist, darauf zu stützen, ob sich die Partikel der Anzahl nach geändert haben, oder darauf, ob sich das Detektionsprofil geändert hat.

Die Sensoreinheit(en) sind bevorzugt eingerichtet, die Partikel in Echtzeit zu detektieren.

Außerdem ist die Sensoranordnung bevorzugt eingerichtet, das Detektionsergebnis in regelmäßigen oder unregelmäßigen Intervallen zu erhalten und auf Basis der Vielzahl an Detektionsergebnissen zu ermitteln, ob das Produkt in die Umgebung ausgetreten ist. Beispielhafte Intervalle sind 30 Sekunden, oder 1, 2, 3, 4, 5, 6, 7, 8, 9, 10 Minuten.

*Bevorzugt beinhaltet die Vorrichtung eine Anschlussvorrichtung zum Anschließen einer schlauchförmigen Folie, beispielsweise eines BigBags oder eines Fasses.*

Die Anschlussvorrichtung wird bestimmungsgemäß an der Einrichtung befestigt und kann durch den Anwender/Bediener manuell oder durch die Steuerung angesteuert betätigt werden. Die Einrichtung ist beispielsweise ein Silo oder eine Produktionsanlage, in die oder aus der das pulverförmige Produkt bei der Überführung strömt.

Die schlauchförmige Folie kann sein ein integrierter Liner des BigBags, ein Anschlussbereich eines in den Fässern vorhandenen Foliensackes, oder ein schlauchförmiges Folienstück, das an dem Behälter mittelbar befestigt ist und sich zwischen Behälter bzw. Anschlussvorrichtung erstreckt. Das Anschließen der schlauchförmigen Folie erfolgt an der Anschlussvorrichtung bevorzugt durch eine Klemmung, wobei hierfür eine Klemmeinrichtung an der Anschlussvorrichtung vorgesehen ist. Die Klemmeinrichtung ist beispielsweise eine Blähdichtung.

Die Sensoranordnung ist in Bezug auf die Einrichtung installiert.

Beispielsweise ist/sind die Sensoreinheit(en) in der Nähe oder um die Anschlussvorrichtung herum angeordnet. Besonders bevorzugt ist/sind die Sensoreinheit(en) in einem Bereich der Klemmeinrichtung, die die schlauchförmige Folie festklemmt, angeordnet, sodass dort austretendes pulver-/granulatförmiges Produkt detektiert wird.

Die Vorrichtung ist bevorzugt eingerichtet, einen Alarm oder Warnung auszugeben, wenn sie feststellt, dass das pulver-/granulatförmige Produkt ausgetreten ist oder ein entsprechender Grenzwert überschritten ist. Auch kann die Vorrichtung eingerichtet sein, auf Basis von Detektionsergebnissen Trends/Entwicklungen festzustellen und Wartungszeitpunkte festzulegen.

Bevorzugt beinhaltet die erfindungsgemäße Vorrichtung eine Kameraeinrichtung zum Filmen der Einrichtung und des Behälters, wobei die Vorrichtung eingerichtet, das Filmen derart zu steuern, dass, wenn das Austreten des Produktes ermittelt wird, ein möglicher Grund verifiziert werden kann.

Die Kameraeinrichtung ist beispielsweise an die Steuerung angeschlossen.

Die Steuerung der Kamera kann beispielsweise dergestalt sein, dass das Filmen in Schleifen erfolgt, die bevorzugt eine Länge von 2 min bis 15 min betragen. Stellt die Vorrichtung das Austreten des Produktes fest, speichert sie die entsprechende Filmschleife dauerhaft ab, sodass ein Anwender später die abgespeicherte Filmschleife ansehen und einen Grund für das Austreten verifizieren kann.

Bevorzugt ist die *Vorrichtung aufgebaut, wobei*
*die Sensoranordnung eingerichtet ist, die Partikel in Zeitbereichen vor, während und nach der Überführung des pulver-*/*granulatförmigen Produktes zu detektieren und auf Basis von den Zeitbereichen entsprechenden Detektionsergebnissen zu ermitteln, ob das pulver-*/*granulatförmige Produkt bei der Überführung ausgetreten ist.*

Beispielsweise ist die Vorrichtung so ausgestaltet, dass der Anwender/Bediener Ereignisse manuell eingeben kann, bevorzugt an der Steuerung, die einen Beginn des Anschlusses der schlauchförmigen Folie zur Überführung des pulver-/granulatförmigen Produktes oder ein Ende der Überführung des pulver-/granulatförmigen Produktes widerspiegeln.

Ändern sich Detektionsergebnisse der Sensoreinheiten in den Zeitbereichen während oder nach der Überführung des pulver-/granulatförmigen Produktes gegenüber solchen, die aus dem Zeitbereich vor der Überführung stammen, kann die Vorrichtung hieraus Folgerungen ziehen und ermitteln, ob und bevorzugt auch in welchem Ausmaß das Produkt in die Umgebung ausgetreten ist.

Die Kameraeinrichtung kann bevorzugt durch die Steuerung so gesteuert werden, dass sie dauerhaft filmt, wobei die Steuerung so eingerichtet ist, dass der Anwender gezielt Zeitpunkte des Films ansteuern und betrachten kann, die den eingegebenen Ereignissen entsprechen.

*Besonders bevorzugt ist die Vorrichtung aufgebaut, wobei*
*die Sensoranordnung eingerichtet ist, eine manuelle und*/*oder angesteuerte Betätigung, die in Zusammenhang mit der Überführung durchgeführt wird, zu erkennen und bei der Ermittlung, ob das pulver-*/*granulatförmige Produkt bei der Überführung ausgetreten ist, zu berücksichtigen.*

Die Steuerung der Sensoranordnung ist bevorzugt dieselbe Steuerung, die auch die Einrichtungen der Anschlussvorrichtung - per entsprechendem Signal - bei Anschluss oder Wechsel des über die schlauchförmige Folie befestigten Behälters angesteuert betätigt. Beispielsweise besitzt die Anschlussvorrichtung die Klemmeinrichtung und/oder eine Zugeinrichtung, die sie zu bestimmten Zeitpunkten angesteuert betätigt, um die schlauchförmige Folie zu befestigen. Auch kann die Steuerung mit Einrichtungen der Anschlussvorrichtung über entsprechende Sensorik verbunden sein und hierdurch Betätigungen erkennen.

Die Steuerung ist bevorzugt eingerichtet, Zeitpunkte, zu denen die Betätigungen der Anschlussvorrichtung stattfinden, neben den Detektionsergebnissen der Sensoreinheit(en) abzuspeichern. Die Steuerung kann basierend auf den abgespeicherten Zeitpunkten einen kausalen Zusammenhang zwischen den Detektionsergebnissen und den Betätigungen der Anschlussvorrichtung herstellen, indem sie die Zeitpunkte bei ihrer Ermittlung, ob Produkt ausgetreten ist, berücksichtigt.

Bevorzugt kann die erkannte Betätigung als Triggersignal dienen, das Filmen durch die Kameraeinrichtung zu beginnen und/oder zu beenden. Das Filmen durch die Kameraeinrichtung erfolgt beispielsweise für eine bestimmte Zeitdauer nach Auftreten des Triggersignals.

Bevorzugt *ist die Vorrichtung aufgebaut, wobei*
*die Sensoranordnung eingerichtet ist, die manuelle und*/*oder angesteuerte Betätigung, die in Zusammenhang mit der Überführung durchgeführt wird, zu erkennen und zur Detektionseinstellung der Sensoranordnung zu berücksichtigen.*

Beispielsweise kann die Sensoranordnung eingerichtet sein, die Intervalle, in denen sie die Detektionsergebnisse erfasst, zu verkürzen, wenn sie durch die Betätigungen erkennt, dass eine neue Überführung des pulver-/granulatförmigen Produktes gestartet wird.

Die verkürzten Intervalle kann sie beispielsweise nach Ablauf einer Zeitspanne nach einem erkannten Ende der Überführung wieder erhöhen.

Bevorzugt ist die Vorrichtung aufgebaut, *wobei*
*die Sensoranordnung eingerichtet ist, eine Langzeitmessung durchzuführen, um Staubpartikel zu detektieren, die eine Hintergrundbelastung darstellen, und ein der Hintergrundbelastung entsprechendes Detektionsergebnis bei der Ermittlung, ob das pulver-*/*granulatförmige Produkt bei der Überführung ausgetreten ist, zu nutzen.*

Beispielsweise ist die Sensoranordnung eingerichtet, in einen Hintergrundmodus zu gehen und die Langzeitmessung durchzuführen. Die Steuerung kann die Langzeitmessung unter Einstellung eines definierten Intervalls, in dem die Detektionsergebnisse erhalten werden, durchführen und bevorzugt die erhaltenen Detektionsergebnisse zu dem der Hintergrundbelastung entsprechenden Detektionsergebnis zusammenfassen, beispielsweise durch Mittelung.

Das der Hintergrundbelastung entsprechende Detektionsergebnis kann durch eine Anzahl an detektierten Partikel charakterisiert sein oder durch ein entsprechendes Detektionsprofil.

Die Langzeitmessung kann beispielsweise über Nacht durchgeführt werden und bevorzugt nachdem die Anschlussvorrichtung erstmalig installiert oder gereinigt wurde.

Die Ermittlung, ob das pulver-/granulatförmige Produkt bei der Überführung ausgetreten ist, kann die Sensoranordnung bevorzugt darauf stützen, ob sich die Anzahl der detektierten Partikel gegenüber der Hintergrundbelastung geändert hat, und/oder darauf, ob sich das Detektionsprofil gegenüber der Hintergrundbelastung geändert hat.

*Bevorzugt ist die Sensoranordnung eingerichtet, auf Basis von den den Zeitbereichen entsprechenden Detektionsergebnissen (vor, während und nach der Überführung) und dem der Hintergrundbelastung entsprechenden Detektionsergebnis zu ermitteln, ob sich die Hintergrundbelastung geändert hat.*

Die Steuerung ist bevorzugt eingerichtet, einen Hinweis auszugeben, dass die Anschlussvorrichtung zu warten ist oder die Umgebung, in der sie sich befindet, zu reinigen ist.

Die im Vorhergehenden beschriebene Überwachung lässt sich durchführen, auch wenn die Sensoranordnung keine Kalibrierung auf das konkrete pulver-/granulatförmige Produkt aufweist, indem Detektionsschwankungen aus den Detektionsergebnissen erkannt werden oder Änderungen des Detektionsprofils gegenüber der Hintergrundbelastung erkannt werden.

Die erfindungsgemäße Vorrichtung ermöglicht aber auch die Erkennung des konkreten pulver-/granulatförmigen Produktes oder einer Änderung des Produktes. Hierfür ist *die Vorrichtung bevorzugt aufgebaut, wobei*
*die Sensoranordnung eingerichtet ist, auf Basis von den den Zeitbereichen entsprechenden Detektionsergebnissen (vor, während und nach der Überführung) und*/*oder dem der Hintergrundbelastung entsprechenden Detektionsergebnis ein Detektionsprofil des pulver-*/*granulatförmigen Produkts zu ermitteln.*

*Alternativ hierzu beinhaltet die Sensoranordnung bevorzugt zur Ermittlung des Detektionsprofils des pulver-*/*granulatförmigen Produkts:*
*eine Sensoreinheit, die bestimmungsgemäß so angeordnet ist, dass sie die Staubpartikel in der Umgebung detektiert, und eine weitere Sensoreinheit, die bestimmungsgemäß in Wechselwirkung mit einem Partikelraum, in dem sich bewusst Partikel des pulver-*/*granulatförmigen Produkts befinden, steht; wobei*
*die Sensoranordnung eingerichtet ist, auf Basis von Detektionsergebnissen der weiteren Sensoreinheit das Detektionsprofil des pulver-*/*granulatförmigen Produkts zu ermitteln und auf Basis von Detektionsergebnissen der einen Sensoreinheit und unter Berücksichtigung des Detektionsprofils zu ermitteln, ob das pulver-*/*granulatförmige Produkt bei der Überführung in die Umgebung ausgetreten ist.*

Bei dem Partikelraum, mit dem die Sensoreinheit in Wechselwirkung steht, handelt es sich beispielsweise um den produktführenden Kanal selbst oder einen Bypass, der streckenweise parallel zu dem Kanal verläuft, oder einen abgezweigten Raum, in den die Partikel des pulver-/granulatförmigen Produktes eintreten können. Auch kann der Partikelraum ein Zugang zur Abluft des produktführenden Kanals sein. Die weitere Sensoreinheit detektiert das/die entsprechenden Detektionsergebnisse bevorzugt nach der ersten Abfüllung.

Die Funktion der Sensoreinheit und der weiteren Sensoreinheit kann auch eine einzige Sensoreinheit übernehmen, wobei diese Sensoreinheit beispielsweise per Ventil zwischen Umgebung und Partikelraum umgeschaltet wird.

Die im Vorhergehenden beschriebene Anschlussvorrichtung ist nicht darauf beschränkt, dass sie das Festklemmen einer schlauchförmigen Folie zulassen muss. Beispielsweise kann die Anschlussvorrichtung auch einen Gasvorhang oder einen verstellbaren Schleusendeckel aufweisen, die die Steuerung im Rahmen des Anschließens des Behälters - per entsprechendem Signal - zur Überführung des pulver-/granulatförmigen Produktes angesteuert werden.

Die Überwachung der Überführung des pulver-/granulatförmigen Produktes kann bevorzugt über mehrere Behälter hinweg durchgeführt werden.

Im Folgenden wird eine bevorzugte Ausführungsform der Erfindung unter Bezug auf die beigefügten Figuren erläutert.
**Figur 1** zeigt die erfindungsgemäße Anschlussvorrichtung in einer perspektivischen Ansicht, wobei eine Einführhalterung über eine Führungseinrichtung maximal an einen Grundkörper der Anschlussvorrichtung herangefahren ist;
**Figur 2A** zeigt eine bevorzugte Variante der erfindungsgemäßen Anschlussvorrichtung, die zum Anschließen von BigBags dient, in einer perspektivischen Ansicht, wobei die Einführhalterung maximal an den Grundkörper der Anschlussvorrichtung durch die Führungseinrichtung herangefahren ist;
**Figur 2B** zeigt die bevorzugte Variante der erfindungsgemäßen Anschlussvorrichtung aus Figur 4A, wobei die Einführhalterung durch die Führungseinrichtung maximal von dem Grundkörper entfernt ist bzw. weggefahren ist;
**Figur 3** zeigt eine Fassentleerungseinrichtung, bei der die erfindungsgemäße Anschlussvorrichtung auf der Rückseite eines Isolators montiert ist; und
**Figuren 4A und 4B** zeigen Detektionsergebnisse einer Sensoreinheit, wobei Figur 4A ein Detektionsprofil zeigt und Figur 4B eine Zeitreihe von Detektionsergebnissen.

In Figur 1 ist eine erfindungsgemäße Vorrichtung gezeigt.

Die Vorrichtung beinhalltet eine bevorzugte Anschlussvorrichtung 1 und eine erfindungsgemäße Sensoranordnung.

Die Anschlussvorrichtung 1 dient zum Anschließen einer schlauchförmigen Folie an eine Einrichtung, um beispielsweise einen Behälter mit der Einrichtung zu verbinden und um ein pulver-/granulatförmiges Produkt zwischen der Einrichtung und dem Behälter zu überführen.

In der Schüttgüter herstellenden Industrie werden beispielsweise pulver-/granulatförmige Produkte aus Einrichtungen, wie Produktionsanlagen oder Silos, in Behälter, wie beispielsweise sogenannte BigBags oder Fässer gefüllt. Die gefüllten Behälter werden anschließend auf Seiten der Schüttgüter verarbeitenden Industrie in Einrichtungen, wie beispielsweise Verarbeitungsanlagen oder Silos, entleert, um das Produkt einer weiteren Verarbeitung zu unterziehen oder für eine spätere Verarbeitung zu speichern.

In beiden Vorgängen, d.h. bei der Befüllung oder Entleerung, werden die Behälter mit der entsprechenden Einrichtung vorzugsweise über eine schlauchförmige Folie verbunden. Die schlauchförmige Folie kann Teil des Behälters selbst oder eine einfache schlauchförmige Verbindungsfolie sein, die sich zwischen dem Behälter und der Einrichtung erstreckt.

Beispielsweise kann es sich bei der schlauchförmigen Folie um den Einlass/Auslass eines BigBags oder um den Einlass/Auslass eines Innensackes eines Fasses handeln.

Die erfindungsgemäße Anschlussvorrichtung 1 erlaubt ein zuverlässiges und sicheres Anschließen einer solchen schlauchförmigen Folie.

Die Anschlussvorrichtung 1 beinhaltet einen Grundkörper 2, eine Klemmeinrichtung 3, eine Einführhalterung 4, eine Zugvorrichtung 5, und eine Führungseinrichtung 6.

Eine Steuerung S ist eingerichtet, bevorzugt die Klemmeinrichtung 3, die Einführhalterung 4, die Zugvorrichtung 5, und die Führungseinrichtung 6 zu steuern. Die Steuerung S steuert die Klemmeinrichtung 3 per Signal S3, die Einführhalterung 4 per Signal S4, die Zugvorrichtung 5 per Signal S5, und die Führungseinrichtung 6 per Signal S6. Entsprechende Signalwege sind in der Figur 1A und den weiteren Figuren mit gestrichelten Linien eingezeichnet.

Bevorzugt ist die Steuerung S eine speicherprogrammierbare Steuerung (SPS). Darüber hinaus beinhaltet die Vorrichtung Sensoreinheiten SE1 bis SE6.

Die Sensoreinheiten SE1 bis SE4 sind an dem Grundkörper 2 angeordnet, die Sensoreinheit SE5 hingegen in einem gewählten Abstand zu der Anschlussvorrichtung 1. Die weitere Sensoreinheit SE6 befindet sich in Wechselwirkung mit einem Partikelraum, in dem sich bewusst Partikel des pulver-/granulatförmigen Produkts befinden. Insbesondere befindet sich die Sensoreinheit SE6 in Wechselwirkung mit einem im Folgenden noch erläuterten Kanal 21 des Grundkörpers 2.

Die Sensoreinheiten SE1 bis SE6 sind lediglich schematisch angedeutet. Erfindungsgemäß sind die Sensoreinheiten SE1 bis SE6 eingerichtet, Partikel zu detektieren, die Größenabmessungen, insbesondere Partikeldurchmesser, haben, die in der Größenordnung des überführten pulver-/granulatförmigen Produktes liegen.

Die Sensoreinheiten SE1 bis SE6 sind bevorzugt eingerichtet, Partikel mit Durchmessern zwischen 0,1 Micrometer und 1000 Micrometer, bevorzugt zwischen 1 Micrometer und 500 Micrometer zu messen. Besonders bevorzugt sind Sensoreinheiten SE1 bis SE6 eingerichtet, Partikel mit Durchmessern von kleiner/gleich 50 oder kleiner/gleich 10 Micrometern zu messen/detektieren.

Besonders bevorzugt handelt es sich bei den Sensoreinheiten um Dustcounter, bspw. Dustcount9000, Dustcount900x, insbesondere Dustcount 900P, des Unternehmens Nanozen (Marke).

Die Sensoreinheiten SE1 bis SE5 sind so angeordnet, dass sie Partikel in einer Umgebung der Anschlussvorrichtung 1 detektieren. Bevorzugt können die Sensoreinheiten SE1 bis SE5 unterschiedliche Orientierungen aufweisen. Diejenigen der Sensoreinheiten SE1 bis SE5, die größere Partikel detektieren sollen, bspw. zwischen 10 Micrometer und 50 Micrometer, sind senkrecht orientiert, sodass die entsprechenden Einlässe in Richtung der Kanalachse A weisen. Andere der Sensoreinheiten SE1 bis SE5 sind hingegen horizontal orientiert, derart, dass entsprechende Einlässe senkrecht zur Kanalachse A verlaufen, wobei diese weiteren Sensoreinheiten SE1 bis SE5 Partikel mit kleineren Durchmessern, bspw. von kleiner 10 Micrometer detektieren.

Auch können bevorzugt einige der Sensoreinheiten SE1 bis SE5 einen Verteiler/Manifold aufweisen, wodurch Partikel aus unterschiedlichen Bereichen durch eine oder mehrere der Sensoreinheiten SE1 bis SE5 detektiert werden können und/oder zwischen den Bereichen umgeschaltet werden kann.

Die Sensoreinheit SE6 ist hingegen so angeordnet, dass sie Partikel des pulver-/granulatförmigen Produktes detektiert.

Die Anzahl und Anordnung der Sensoreinheiten SE1 bis SE6 sind nicht auf die genannten eingeschränkt. Je nach Einsatz der Anschlussvorrichtung 1 kann auch nur eine Sensoreinheit installiert sein.

Die Sensoreinheiten SE1 bis SE6 sind mit der Steuerung S signaltechnisch verbunden, beispielsweise per Kabel oder Funk, sodass die Steuerung S die entsprechenden Detektionsergebnisse empfängt. Die Steuerung S ist eingerichtet, auf Basis des oder der Detektionsergebnisse zu ermitteln, ob das pulver-/granulatförmige Produkt bei der Überführung in die Umgebung ausgetreten ist.

Die Sensoreinheiten SE1 bis SE6 bilden zusammen mit der Steuerung S eine erfindungsgemäße Sensoranordnung.

Figur 1 ist eine perspektivische Ansicht der Anschlussvorrichtung 1, wobei sich die Einführhalterung 4 durch die Führungseinrichtung 6 an den Grundkörper 2 herangefahren bzw. weggefahren lässt.

Der Grundkörper 2 bildet in seinem Innenraum den Kanal 21 aus, der sich entlang der bereits genannten Kanalachse A erstreckt. Der Grundkörper ist beispielsweise aus einem Metall gefertigt. Die Kanalachse A entspricht der Längsachse des Grundkörpers 2. Der Durchmesser des Kanals 21 beträgt beispielsweise 0,5m.

Bei bestimmungsgemäßer Verwendung der Anschlussvorrichtung 1 kann das Produkt in Richtung der Kanalachse A durch den Grundkörper 2 bzw. den Kanal 21 hindurch überführt werden. Bei dem Partikelraum, mit dem die Sensoreinheit SE6 in Wechselwirkung steht, handelt es sich beispielsweise um den Kanal 21 selbst oder einen Bypass, der streckenweise parallel zu dem Kanal 21 verläuft, oder einen abgezweigten Raum, in den die Partikel des pulver-/granulatförmigen Produktes eintreten können. Weiterhin kann der Partikelraum ein Abschnitt in dem Grundkörper sein, der sich vor einem Abluftfilter befindet.

Der Kanal 21 mündet an einem Anschlussende der Anschlussvorrichtung 1, an dem die schlauchförmige Folie bestimmungsgemäß anzuschließen ist, über eine Öffnung 20 des Grundkörpers 2 in die Außenumgebung der Anschlussvorrichtung 1.

An einem entgegengesetzten Ende des Grundkörpers 2 befindet sich ein Montageflansch 22, über den die Anschlussvorrichtung 1 an der entsprechenden Einrichtung, beispielsweise mittels Schraubverbindungen, befestigt werden kann. An/auf dem Montageflansch 22 sind die Sensoreinheiten SE1 bis SE4 angeordnet.

Der Kanal 21 mündet an dem entgegengesetzten Ende nach Montage der Anschlussvorrichtung 1 in die genannte Einrichtung.

Die Klemmeinrichtung 3 dient insbesondere zur Befestigung und Abdichtung einer anzuschließenden schlauchförmigen Folie.

Die Klemmeinrichtung 3 umläuft den Grundkörper 2 vollständig, wie es in Figur 1 gezeigt ist. Die Klemmeinrichtung 3 ist in dieser Ausführungsform eine Blähdichtung, die durch Druckbeaufschlagung in Richtung der Kanalachse A expandiert werden kann, indem ein Medium, wie beispielsweise ein Gas, insbesondere Druckluft, in die Blähdichtung 3 eingeleitet wird. Die Ansteuerung der Blähdichtung erfolgt per Signal S3 durch die Steuerung S.

Die erfindungsgemäße Anschlussvorrichtung 1 beinhaltet ferner die Einführhalterung 4, die unter Bezug auf Figuren 1 beschrieben wird.

Die Einführhalterung 4 weist einen Ringabschnitt 41 auf, der so dimensioniert ist, dass er die Klemmeinrichtung 3 bevorzugt vollständig umläuft.

Die Einführhalterung 4 ist über Führungsabschnitte 42, die in Umfangsrichtung des Ringabschnitts 41 in einem bestimmten Abstand zueinander ausgebildet sind, an der Führungseinrichtung 6, die zwei Hubzylinder 61 aufweist, befestigt. Die Hubzylinder 61 sind in Richtung der Kanalachse A beispielsweise pneumatisch verstellbar, wodurch die Einführhalterung 4 axial zur Kanalachse A verfahren werden kann. Die Ansteuerung der Führungseinrichtung 6 bzw. der Hubzylinder 61 erfolgt per Signal S6 durch die Steuerung S.

Die Einführhalterung 4 beinhaltet ferner Armabschnitte 43, die an dem Ringabschnitt 41 ansetzen und einen Dichtring 44 haltern, der in dem in Figur 1 gezeigten Zustand an die Öffnung 20 des Grundkörpers 2 herangefahren ist und über den eine schlauchförmige Folie an der Öffnung 20 radial zur Kanalachse A abgedichtet werden kann.

Der Dichtring 44 trägt hierfür auf der dem Grundkörper 2 zugewandten Seite beispielsweise eine Blähdichtung 45, die für das genannte Abdichten gegenüber der Öffnung 20 per Signal S4 durch die Steuerung S betätigt werden kann.

Die Armabschnitte 43 halten den Dichtring 44 in Bezug auf die Kanalachse A an einer solchen Position, dass bei maximal eingefahrenen Hubzylindern 61 der Dichtring 44 mit einer die Öffnung 20 definierenden Stirnseite des Grundkörpers 2, die in Richtung der Kanalachse A weist, bündig abschließt. Der Anwender kann eine über den Grundkörper 2 geschlagene schlauchförmige Folie an der Öffnung 20a abgedichtet fixieren, indem die Steuerung S die Blähdichtung 45 aktiviert, die sich daraufhin radial zur Kanalachse A sich soweit ausdehnt, dass sie die schlauchförmige Folie radial zur Kanalachse an den Grundkörper 2 drückt. Ein für die Blähdichtung 45 erforderlicher Ventilanschluss 46 für eine Druckleitung ist beispielsweise in Figuren 1 gezeigt.

Der Ringabschnitt 41 trägt auf der der Klemmeinrichtung 3 zugewandten Seite eine Dichtung, die aus einer ersten Dichtlippe und einer zweiten Dichtlippe aufgebaut ist.

Die erste Dichtlippe und die zweite Dichtlippe sind axial zur Kanalachse A in einem Abstand zueinander angeordnet, wobei zwischen ihnen ein Ringraum ausgebildet ist. Die Dichtlippen dienen dazu, eine neue anzuschließende, schlauchförmige Folie über einen Folienrest, der durch die Blähdichtung 3 festgeklemmt ist, zu streifen.

In dem Klemmraum ist ein Klemmelement aufgenommen, das im Folgenden erläutert wird. Das in dem Klemmraum aufgenommene Klemmmittel ist beispielsweise ein Seil, insbesondere ein Metallseil, das beispielsweise einen Querschnittsdurchmesser von 4mm besitzt.

Die Zugvorrichtung 5 ist an dem Ringabschnitt 41 der Einführhalterung 4 so befestigt, dass sie den entsprechenden Durchbruch überdeckt und das Seil von dem Führungselement ausgehend tangential zu der den Ringraum begrenzenden Außenwand in den Ringraum 48 eintritt. Die Steuerung S ist eingerichtet, die Zugvorrichtung 5 per Signal S5 zu steuern.

Wenn die Steuerung S die Zugvorrichtung 5 betätigt, wird das Seil zusammengeschnürt, wodurch sich das Seil in den Klemmraum versetzt wird.

Um das Seil anschließend wieder zurück in den Ringraum zu versetzen, betätigt die Steuerung S die Zugvorrichtung 5 in einer Gegenrichtung, wodurch eine Druckkraft auf das Seil ausgeübt wird.

Die erfindungsgemäße Vorrichtung eignet sich zur Überwachung eines Vorgangs, in dem das pulver-/granulatförmige Produkt zwischen dem Behälter und der Einrichtung überführt wird. Die erläuterte Anschlussvorrichtung 1 dient in diesem Zusammenhang zum Anschließen verschiedenartiger Behälter, wie beispielsweise Bigbags oder Fässer, wobei die Sensoranordnung die jeweilige Überführung des pulver-/granulatförmigen Produktes überwacht und ermittelt, ob das pulver-/granulatförmige Produkt ausgetreten ist.

Figuren 2A und 2B zeigen eine Variante der erfindungsgemäßen Anschlussvorrichtung 1, die zum Anschließen von Bigbags vorgesehen ist, wobei sich Figur 2A von Figur 2B dadurch unterscheidet, dass in Figur 2A die Einführhalterung 4 maximal an den Grundkörper 2 herangefahren ist und in Figur 2B der entgegengesetzte Fall gezeigt ist, in dem die Einführhalterung 4 von dem Grundkörper 2 maximal entfernt ist.

Die in Figuren 2A und 2B gezeigte Variante der Anschlussvorrichtung 1 wird insbesondere über ihren Montageflansch 22 an einer Einrichtung montiert. Bei der Einrichtung kann es sich um eine Produktionsanlage oder ein Silo handeln, aus der/dem das Produkt in den Bigbag zu füllen ist oder in die/das der Bigbag zu entleeren ist. Die Montage der Anschlussvorrichtung 1 erfolgt beispielsweise über Schraubverbindungen.

Die Variante der Anschlussvorrichtung 1 beinhaltet einen seitlichen Eingriff 7, der an dem Grundkörper 2 ausgebildet ist.

Der seitliche Eingriff 7 dient dazu, einen durch die Blähdichtung festgeklemmten Folienrest, der von einer zuvor angeschlossenen schlauchförmigen Folie stammt, zu entfernen. Damit das Entfernen des Folienrests kontaminationsfrei durchgeführt werden kann, ermöglicht der seitliche Eingriff 7 das Befestigen eines Foliensackes oder bevorzugt einer Endlosschlauchfolie. Die Steuerung S ist bevorzugt eingerichtet, eine manuelle Betätigung des seitlichen Eingriffs 7 zu erkennen, beispielsweise über Sensorik. Ein entsprechendes Signal der Sensorik ist mit S7 konzeptionell in Figur 2A und 2B eingezeichnet.

Der Anwender kann die Endlosschlauchfolie streckenweise von dem seitlichen Eingriff 7 abziehen und hierdurch in den Grundkörper 2 durch den seitlichen Eingriff 7 hindurch eingreifen, um den genannten Folienrest nach Lösen der Blähdichtung aus dem Grundkörper 2 herauszuziehen und in der abgezogenen Endlosschlauchfolie durch einen ersten Verschluss einzuschließen. Die Endlosschlauchfolie kann anschließend durch einen zweiten Verschluss wiederum abgebunden werden.

Zur Entsorgung des Folienrests wird die Endlosschlauchfolie zwischen dem ersten und zweiten Verschluss durchtrennt.

Weiterhin alternativ kann die erfindungsgemäße Anschlussvorrichtung zum Entleeren von Fässern eingesetzt werden. Eine entsprechende Vorrichtung ist beispielsweise in Figur 3 gezeigt.

Die erfindungsgemäße Anschlussvorrichtung 1 ist, wie in Figur 3 gezeigt, auf der Rückseite eines Isolators a angeordnet. Die Montage der Anschlussvorrichtung 1 erfolgt, indem der Montageflansch 22 mittels seiner Schraubverbindungen an der Rückseite des Isolators a festgeschraubt wird.

Die in Figur 3 gezeigte Vorrichtung beinhaltet darüber hinaus eine Hubeinrichtung b, die eingerichtet ist, ein zu entleerendes Fass F anzuheben und so zu drehen, dass es an der Anschlussvorrichtung 1 angeschlossen werden kann. Die Steuerung S ist in dieser Variante eingerichtet, die Hubeinrichtung anzusteuern und entsprechend in Bewegung zu versetzen.

Das Fass F kann soweit versetzt werden, dass der vordere Rand des Fasses F sich in dem Kanal 21 der Anschlussvorrichtung befindet. Bevorzugt kann in dem Kanal 21 eine Ausrolldichtung oder Blähdichtung 10 angeordnet sein, über die der Rand des Fasses F nach Anschließen der schlauchförmigen Folie zusätzlich abgedichtet werden kann.

Ein Foliensack befindet sich in dem Fass F, dessen Auslauf die anzuschließende schlauchförmige Folie bildet.

Der Isolator a weist auf seiner Vorderseite Handschuheingriffe auf, in die ein Anwender eingreifen kann und über die der Anwender einen in der Klemmeinrichtung 3 festgeklemmten Folienrest entfernen kann. Der Isolator a besitzt ergo solche Abmessungen, dass der Anwender über die Handschuheingriffe 7a erforderliche Tätigkeiten in dem Innenraum des Isolators a durchführen kann, insbesondere das auf der Rückseite angeschlossene Fass erreichen kann.

Da der in Figur 3 gezeigte Isolator die Handschuheingriffe 7a ohnehin besitzt, ist es nicht notwendig, den Grundkörper 2 der Anschlussvorrichtung 1 mit einem seitlichen Eingriff, wie er in Figuren 2A und 2B gezeigt ist, auszustatten.

Der Isolator a besitzt auf seiner Unterseite einen Trichter c, in den ein in dem Fass F enthaltenes pulver- bzw. granulatförmiges Produkt geschüttet werden kann. Der Trichter c kann an einem Anschluss c1 beispielsweise an eine Einrichtung (bspw. Produktionsanlage oder ein Silo) zur Weiterleitung/Weiterverarbeitung des Produktes angeschlossen sein.

Die weitere Sensoreinheit SE6 sitzt bevorzugt in dem Isolator a oder in dem Trichter c, wobei folglich der Innenraum des Isolators a oder ein Innenbereich des Trichters c den Partikelraum bildet.

Im Folgenden wird eine bestimmungsgemäße Verwendung der erfindungsgemäßen Anschlussvorrichtung 1 unter Bezug auf Figuren 2A, 2B und 3 erläutert. Das Anschließen eines BigBags oder eines Fasses erfolgt prinzipiell bei beiden Vorrichtungen auf identische Art und Weise.

In einem ersten Schritt verfährt die Steuerung 5 die Einführhalterung 4 durch Aktivieren der Führungseinrichtung 6 derart, dass sich die Einführhalterung 4 von der Öffnung 20 des Grundkörpers 2 maximal entfernt. Dies führt die Steuerung S durch Betätigen der Hubzylinder 61 durch.

Es wird von der Annahme ausgegangen, dass es sich bei dem Anschluss des Bigbags/Fasses F nicht um das allererste Anschließen eines Behälters handelt. Aus diesem Grund verschließt ein Folienrest (nicht gezeigt), der von einem zuvor gehandhabten Behälter stammt, die Öffnung 20 in den Grundkörper 2, indem er durch die Blähdichtung 3 abgedichtet festgeklemmt ist.

Der Anwender führt die neue schlauchförmige Folie (Auslauf BigBag/Auslauf des in dem Fass F enthaltenen Foliensackes) des gegenwärtig gehandhabten Behälters durch den Dichtring 44 hindurch und zieht die neue schlauchförmige Folie so weit über den Grundkörper 2, dass sie - über den Folienrest verlaufend - den Grundkörper 2 abdeckt.

In diesem Zustand betätigt die Steuerung S die Führungseinrichtung 6 und fährt die Einführhalterung 4 maximal an den Grundkörper 2 heran. Dies wird durch Einziehen der Hubzylinder durchgeführt.

Die Dichtlippen streifen hierbei die anzuschließende schlauchförmige Folie über den festgeklemmten Folienrest.

In einem nächsten Schritt wird die Blähdichtung 3 deaktiviert, d. h. entspannt. Die Klemmung des Folienrests wird hierdurch gelöst.

Anschließend entfernt der Anwender den Folienrest, indem er den Folienrest greift und von der Öffnung 20 abzieht, wobei der Folienrest unter der neuen schlauchförmigen Folie herausgezogen wird, ohne dass die Dichtwirkung verloren geht. Dies erfolgt bei der in Fiqur 2A und 2B gezeigten Vorrichtung durch Eingreifen in den seitlichen Eingriff 7 und bei der in Figur 3 gezeigten Vorrichtung durch Eingreifen in die Handschuheingriffe 7a.

Demzufolge ist die Dichtkraft der Dichtlippe und der Dichtlippe so bemessen, dass einerseits eine Abdichtung gewährleistet ist, aber andererseits der Anwender den Folienrest unter der neuen anzuschließenden schlauchförmigen Folie wegziehen kann.

In einem nächsten Schritt aktiviert die Steuerung S die Zugvorrichtung 5, wodurch das Seil die schlauchförmige Folie zusammengeschnürt. Die schlauchförmige Folie kann nunmehr durch Aktivierung der Blähdichtung 3 festgeklemmt werden.

Bei der in Figur 3 gezeigten Vorrichtung verschiebt die Steuerung S anschließend das Fass F so weit in den Kanal 21, bis der Rand des Fasses F der Dichtung 10 gegenüberliegt. Anschließend aktiviert die Steuerung S die Dichtung 10, die daraufhin die über den Rand des Fasses verlaufende schlauchförmige Folie an den Rand des Fasses F drückt und zusätzlich abgedichtet.

In den jeweiligen erreichten Zustand kann der Behälter entweder entleert oder gefüllt werden.

Die angeschlossene schlauchförmige Folie des Behälters kann hiernach mittels zweier Verschlüsse zweifach verschlossen und zwischen den Verschlüssen durchtrennt wird.

Die Anschlussvorrichtung 1 erreicht nunmehr ihren Anfangszustand.

Die Sensoranordnung, die aus der Steuerung S und den jeweiligen Sensoreinheiten SE1 bis SE6 aufgebaut ist, detektiert erfindungsgemäß, ob das pulver-/granulatförmige Produkt bei der Überführung zwischen dem Behälter und der Einrichtung in die Umgebung der Einrichtung bzw. Anschlussvorrichtung 1 ausgetreten ist.

Insbesondere detektieren die Sensoreinheiten SE1 bis SE5 Partikel, die sich in der Umgebung der Einrichtung bzw. Anschlussvorrichtung 1 befinden, und die Sensoreinheit SE6 bewusst Partikel des pulver-/granulatförmigen Produktes.

Auf die Funktion letzterer Sensoreinheit SE6 wird weiter unten noch eingegangen.

Alle Sensoreinheiten detektieren Partikel bevorzugt in Echtzeit und liefern entsprechende Detektionsergebnisse an die Steuerung S.

Die Sensoreinheiten SE1 bis SE6 weisen jeweils einen Detektionskanal auf, in dem sie die Partikel bevorzugt optisch messen. Zur Erzeugung einer Luftströmung in dem Detektionskanal beinhalten die Sensoreinheiten SE1 bis SE6 bevorzugt eine integrierte Pumpeneinheit, die Luft an einer Ansaugseite des Detektionskanals ansaugt. Besonders bevorzugt befindet sich eine Abscheidereinheit, beispielsweise einen Prallabscheider, an der Ansaugseite des jeweiligen Detektionskanals, die dafür sorgt, dass Partikel, die einen einen bestimmten Grenzwert übersteigenden Durchmesser haben, nicht in den Detektionskanal eintreten. Beispielsweise liegt der Grenzwert bei 10 Micrometer; nur Partikel mit einem kleineren Durchmesser treten in den Detektionskanal ein und solche mit einem größeren werden blockiert.

Hintergrund ist, dass die Sensoranordnung bevorzugt solche Partikel des pulver-/granulatförmigen Produktes erfassen soll, die ein sich in der Umgebung bewegender Anwender bzw. Bediener der Anschlussvorrichtung 1 potenziell einatmen kann. Es ist aber auch möglich, ohne Abscheider zu arbeiten.

Jede Sensoreinheit SE1 bis SE6 ist bevorzugt so eingerichtet, dass sie Partikel unterschiedlicher Größen detektiert. Die jeweilige Sensoreinheit bestimmt beispielsweise optisch eine Größe eines gemessenen Partikels und inkrementiert eine entsprechende Zählung.

Figur 4A zeigt beispielhaft ein Detektionsergebnis, das jede der Sensoreinheiten SE1 bis SE6 für ein bestimmtes pulver-/granulatförmiges Produkt erhält. Das Detektionsergebnis zeigt eine Verteilung der Partikelgrößen des bestimmten pulver-/granulatförmigen Produkts. Die Partikelgröße bzw. der Partikeldurchmesser ist auf der X-Achse aufgetragen und eine Zählung (Counts) der jeweiligen Partikel auf der Y-Achse. Das Partikel mit einem Durchmesser von 2 Micrometern ist am häufigsten detektiert worden.

Es existieren pulver-/granulatförmige Produkte, die eine Partikelverteilung aufweisen, die für das jeweilige Produkt charakteristisch ist. Bei granulatförmigen Produkten kann es sich um einen entsprechenden Abrieb handeln.

Bevorzugt besitzt die Steuerung einen Speicher, in dem solche Partikelverteilungen abgelegt sind. Auf Basis der abgelegten Partikelverteilungen ist die Steuerung eingerichtet, das überführte pulver-/granulatförmige Produkt nach Erhalt der Detektionsergebnisse der Sensoreinheiten SE1 bis SE6 zu identifizieren. Die Abspeicherung und Nutzung von charakteristischen Partikelverteilungen sind lediglich bevorzugt.

Die Sensoranordnung ist bevorzugt eingerichtet, eine Langzeitmessung durchzuführen, um Partikel zu detektieren, die eine Hintergrundbelastung darstellen.

Beispielsweise misst die Sensoranordnung Partikel über einen gewissen Zeitraum, bevor die Anschlussvorrichtung 1 nach einer Reinigung wieder in Betrieb geht und Behälter zur Überführung des pulver-/granulatförmigen Produktes erneut angeschlossen werden. Fiqur 4B zeigt den Start der Langzeitmessung nach einer Reinigung.

Die entsprechenden Detektionsergebnisse, die in regelmäßigen oder unregelmäßigen Intervallen von den Sensoreinheiten SE1 bis SE5 erhalten werden, speichert die Steuerung S als Information über die Hintergrundbelastung in der Umgebung der Einrichtung bzw. Anschlussvorrichtung 1. Bevorzugt mittelt die Steuerung S die Detektionsergebnisse zu einer charakteristischen Partikelverteilung.

Figur 4B zeigt die Langzeitmessung einer der Sensoreinheiten SE1 bis SE5 nach der Reinigung, wobei jeder Balken einer Messung entspricht und zusätzlich in die unterschiedlichen Partikelgrößen unterteilt ist. Die Langzeitmessung ist Teil einer Zeitreihe von Detektionsergebnissen.

Die Y-Achse gibt die Zählung (Counts) der Partikel über der auf der X-Achse aufgetragenen Zeit an. Die Erfindung ist auf diese Art der Darstellung nicht beschränkt und dient der Verdeutlichung der Detektionsergebnisse, wenngleich die Steuerung S die Detektionsergebnisse dem Anwender auf einem Bildschirm so präsentieren kann.

Zusätzlich sind die Signale, insbesondere die Signale S3 oder S6, eingezeichnet, über die die Steuerung S die Anschlussvorrichtung 1 steuert oder Betätigungen durch den Anwender, bspw. die Betätigung des Eingriffs 7 erkennt. Die Signale S3 oder S6 sind beispielsweise charakteristisch für den Anschluss oder den Wechsel des Behälters.

Die Steuerung S ist hierdurch bevorzugt eingerichtet, Detektionsergebnisse der Sensoreinheiten SE1 bis SE5 kausal in Zusammenhang zu bringen mit dem Betrieb der Anschlussvorrichtung 1.

Ersichtlich ist, dass vor der Reinigung eine Veränderung der Detektionsergebnisse stattgefunden hat. Die Steuerung S hat diese Veränderung erkannt und basierend hierauf ermittelt, dass das pulver-/granulatförmige Produkt ausgetreten ist.

Die Steuerung ist bevorzugt eingerichtet, die Ermittlung, ob das pulver-/granulatförmige Produkt ausgetreten ist, darauf zu stützen, ob sich die Partikel der Anzahl nach geändert haben, und/oder darauf, ob sich das Detektionsprofil geändert hat.

Die Sensoreinheit SE6 ist bevorzugt vorgesehen, um eine Referenzmessung des konkret überführten pulver-/granulatförmigen Produktes durchzuführen. Beispielsweise führt die Steuerung S eine Vielzahl von Messungen mit der Sensoreinheit SE6 durch, nachdem das Produkt einmalig überführt wurde, und mittelt die entsprechenden Detektionsergebnisse zu einer charakteristischen Partikelverteilung (Detektionsprofil).

Die Ausführungsform und Erfindung ist nicht auf die konkret gezeigte Anschlussvorrichtung beschränkt. Es können auch solche Anschlussvorrichtungen zum Einsatz kommen, bei denen der Anschluss ohne schlauchförmige Folie stattfindet, beispielsweise durch Schleusendeckel oder Gasvorhänge, die durch die Steuerung S per entsprechenden Signalen angesteuert werden.

Die allgemeinen Ausführungen vor der Figurenbeschreibung in Bezug auf Variationen gelten für die Ausführungsform gleichermaßen und vice versa.

## Patentansprüche

1. Vorrichtung zur Überwachung eines Vorgangs, in dem ein pulver-/granulatförmiges Produkt zwischen einem Behälter und einer Einrichtung überführt wird, wobei die Vorrichtung aufweist:
eine Sensoranordnung, die bestimmungsgemäß in Bezug auf die Einrichtung installiert wird, wobei die Sensoreinrichtung eingerichtet ist, Partikel, insbesondere Staubpartikel, zu detektieren und auf Basis eines entsprechenden Detektionsergebnisses zu ermitteln, ob das pulver-/granulatförmige Produkt bei der Überführung in eine Umgebung der Einrichtung ausgetreten ist.

2. Vorrichtung nach Anspruch 1, wobei
die Sensoranordnung eingerichtet ist, die Partikel in Zeitbereichen vor, während und nach der Überführung des pulver-/granulatförmigen Produktes zu detektieren und auf Basis von den Zeitbereichen entsprechenden Detektionsergebnissen zu ermitteln, ob das pulver-/granulatförmige Produkt bei der Überführung ausgetreten ist.

3. Vorrichtung nach Anspruch 2, wobei
die Sensoranordnung eingerichtet ist, eine manuelle und/oder angesteuerte Betätigung, die in Zusammenhang mit der Überführung durchgeführt wird, zu erkennen und bei der Ermittlung, ob das pulver-/granulatförmige Produkt bei der Überführung ausgetreten ist, zu berücksichtigen.

4. Vorrichtung nach Anspruch 2 oder 3, wobei
die Sensoranordnung eingerichtet ist, eine manuelle und/oder angesteuerte Betätigung der Einrichtung, die in Zusammenhang mit der Überführung durchgeführt wird, zu erkennen und zur Detektionseinstellung der Sensoranordnung zu berücksichtigen.

5. Vorrichtung nach einem der Ansprüche 1 bis 4, wobei
die Sensoranordnung eingerichtet ist, eine Langzeitmessung durchzuführen, um Staubpartikel zu detektieren, die eine Hintergrundbelastung darstellen, und ein der Hintergrundbelastung entsprechendes Detektionsergebnis bei der Ermittlung, ob das pulver-/granulatförmige Produkt bei der Überführung ausgetreten ist, zu nutzen.

6. Vorrichtung nach Anspruch 5, wobei
die Sensoranordnung eingerichtet ist, auf Basis von den den Zeitbereichen entsprechenden Detektionsergebnissen und dem der Hintergrundbelastung entsprechenden Detektionsergebnis zu ermitteln, ob sich die Hintergrundbelastung geändert hat.

7. Vorrichtung nach einem der Ansprüche 2 bis 6, wobei
die Sensoranordnung eingerichtet ist, auf Basis von den den Zeitbereichen entsprechenden Detektionsergebnissen und/oder dem der Hintergrundbelastung entsprechenden Detektionsergebnis ein Detektionsprofil des pulver-/granulatförmigen Produkts zu ermitteln.

8. Vorrichtung nach einem der Ansprüche 2 bis 7, wobei
die Sensoranordnung beinhaltet:
ein Sensoreinheit, die bestimmungsgemäß so angeordnet ist, dass sie die Staubpartikel in der Umgebung detektiert, und eine weitere Sensoreinheit, die bestimmungsgemäß in Wechselwirkung mit einem Partikelraum, in dem sich bewusst Partikel des pulver-/granulatförmigen Produkts befinden, steht; und
die Sensoranordnung eingerichtet ist, auf Basis von Detektionsergebnissen der weiteren Sensoreinheit ein Detektionsprofil des pulver-/granulatförmigen Produkts zu ermitteln und auf Basis von Detektionsergebnissen der einen Sensoreinheit und unter Berücksichtigung des Detektionsprofils zu ermitteln, ob das pulver-/granulatförmige Produkt bei der Überführung in die Umgebung der Einrichtung ausgetreten ist.

9. Vorrichtung nach einem der vorangehenden Ansprüche 1 bis 8, weiterhin aufweisend:
eine Anschlussvorrichtung zum Anschließen eines BigBags oder eines Fasses.
